# EUROPÄISCHE PATENTSCHRIFT

(11) **EP 2 142 312 B1**
(45) Veröffentlichungstag und Bekanntmachung des Hinweises auf die Patenterteilung: **18.04.2012**
(21) Anmeldenummer: 08750058.3
(22) Anmeldetag: 05.05.2008
(51) Int. Cl.: B07B 4/02, B07B 7/083, B07B 9/02, B07B 4/08

(54) **VORRICHTUNG UND VERFAHREN ZUM SICHTEN VON AUFGABEGUT UND MAHLANLAGE**
APPARATUS AND METHOD FOR SIFTING FEEDSTOCK INCLUDING GRINDING MILL
DISPOSITIF ET PROCÉDÉ DE SÉPARATION D'UNE MATIÈRE D'ALIMENTATION ET L'INSTALLATION DE BROYAGE

(30) Priorität: 08.05.2007 DE 102007021545
(43) Veröffentlichungstag der Anmeldung: 13.01.2010
(73) Patentinhaber: ThyssenKrupp Polysius AG, 59269 Beckum (DE)
(72) Erfinder: MENDELIN, Christoph, 59558 Lippstadt (DE)
(74) Vertreter: Tetzner, Michael
(86) Internationale Anmeldenummer: PCT/EP2008/055501
(87) Internationale Veröffentlichungsnummer: WO 2008/135558

(56) Entgegenhaltungen:
- EP-A- 0 818 249
- BE-A- 421 021
- DE-A1- 4 223 762
- DE-A1- 10 350 518
- DE-A1- 10 361 609
- DE-A1-102005 045 591
- US-A- 4 465 194

## Beschreibung

Die Erfindung betrifft einen statisch-dynamischen Sichter zum Sichten von Aufgabegut mit einem statischen Sichter, der einen schräg zur Vertikalen ausgerichteten, von Sichtgas durchströmten Belüftungsboden aufweist sowie einem nachgeschalteten dynamischen Sichter, der wenigstens einen Rotor mit horizontaler Rotorachse umfasst.

Aus der DE 10 2005 045 591 A1 ist eine Mahlanlage gemäß dem Oberbegriff des Anspruchs 1 bekannt, bei der ein statischer Sichter direkt vor einem dynamischen Sichter betrieben wird und als Mühle eine Gutbettwalzenmühle und/oder Rohrmühle zum Einsatz kommt. Diese Art von statisch-dynamischen Sichtern hat sich für bestimmte Aufgabenstellungen bewährt. Das Aufgabegut gelangt über Zuführorgane (Förderbänder/Schurren) auf den Belüftungsboden des statischen Sichters und rutscht dann über den Belüftungsboden nach unten.

Die das Aufgabegut im Querstrom durchströmende Sichtluft trägt das Feingut zum dynamischen Sichter, während das Grobgut des statischen Sichters durch Gravitation am unteren Auslass ausgetragen wird. Durch Veränderung des Sichtluftvolumenstroms kann die Feinheit des Feinguts des statischen Sichters beeinflusst werden. Im dynamischen Sichter wird die gewünschte Produktfeinheit über den Sichtvolumenstrom und die Drehzahl des Rotors eingestellt.

Durch konstruktive Maßnahmen soll die Sichtluft den Rotor im Wesentlichen tangential anströmen, um das vom Rotor aufgebaute Zentrifugalfeld zu unterstützen. Die tangentiale Anströmung wird durch eine spiralförmige Gestaltung des den dynamischen Sichter umgebenden Gehäuses in Kombination mit einem dazu exzentrisch angeordneten dynamischen Rotor erreicht. Die sich dabei ergebenen Strömungsverhältnisse sind beispielsweise auch aus der DE 103 50 518 A1 zu ersehen. Die auf die Partikel wirkende Zentrifugalkraft und die in Richtung des Rotors wirkende Schleppkraft der Sichtluft trennen das Aufgabegut des dynamischen Sichters in Produkt und Grobgut.

Aus der DD 263 468 A1 ist weiterhin ein Windsichter bekannt, in dessen Sichtraum mindestens zwei Stabkörbe in zwei zur Sichtraumachse senkrecht stehenden Ebenen übereinander angeordnet sind, die mit entgegengesetztem Drehsinn betrieben werden.

Ferner beschreibt die DE 103 61 609 A1 einen Sichtrotor mit von außen nach innen durchströmten Strömungskanälen zwischen radialgerichteten Rotorschaufeln, wobei der Sichtrotor entgegen der tangential anströmenden Sichtluft dreht.

Der Erfindung liegt nun die Aufgabe zugrunde, die Sichteffizienz eines statisch-dynamischen Sichters zu verbessern.

Erfindungsgemäß wird diese Aufgabe durch die Merkmale des Anspruches 1 gelöst.

Der erfindungsgemäße statisch-dynamische Sichter zum Sichten von Aufgabegut besteht im Wesentlichen aus
a. einem statischen Sichter, der einen schräg zur Vertikalen ausgerichteten, von Sichtgas durchströmten Belüftungsboden aufweist,
b. einer Einlassöffnung zur Aufgabe des Aufgabegutes auf den Belüftungsboden,
c. einer Auslassöffnung für das Grobgut,
d. einem nachgeschalteten dynamischen Sichter, der wenigstens einen Rotor mit Rotorblättern und horizontaler Rotorachse umfasst, wobei die Rotorblätter derart angestellt sind, dass sie einen Winkel (α) von 10 bis 50° zur radialen Richtung aufweisen,
e. wenigstens einer Auslassöffnung für das mit Feingut beladene Sichtgas,
f. sowie einem Gehäuse, in dem der statische und der dynamischen Sichter angeordnet sind, wobei der den dynamischen Sichter umgebende Bereich des Gehäuses als Gehäusespirale ausgebildet ist, so dass sich eine im Wesentlichen tangentiale Anströmung des Rotors mit Sichtgas ergibt, charakterisiert durch dem Kennzeichnenden Teil des Anspruchs 1.

Weitere Ausgestaltungen der Erfindung sind Gegenstand der Unteransprüche.

Durch die um 10 bis 50° zur radialen Richtung geneigte Anordnung der Rotorblätter lässt sich eine weitere Steigerung des Sichterwirkungsgrades um 10% und mehr der dynamischen Sichtstufe erreichen.

Gemäß einer bevorzugten Ausgestaltung sind im Bereich zwischen dem statischen und dem dynamischen Sichter Leitbleche zur Optimierung der tangentialen Anströmung des Rotors vorgesehen, wobei wenigstens eines der Leitbleche verstellbar angeordnet sein kann.

Beim Betreiben der Vorrichtung zum Sichten hat es sich außerdem als besonders vorteilhaft erwiesen, wenn die Umfangsgeschwindigkeit des Rotors gegenüber dem herkömmlichen Betrieb deutlich gesteigert wird, wobei eine Umfangsgeschwindigkeit im Bereich von 15 bis 35 m/s, vorzugsweise im Bereich von 20 bis 30 m/s als besonders vorteilhaft angesehen wird.

Der oben beschriebene statisch-dynamische Sichter zum Sichten eignet sich besonderes in einer Mahlanlage mit einer Mühle. Wird die Mühle darüber hinaus durch eine Gutbettwalzenmühle gebildet, kann der statische Sichter zumindest teilweise zum Auflösen bzw. Desagglomerieren der aus der Gutbettwalzenmühle kommenden Schülpen dienen.

Weitere Vorteile und Ausgestaltungen der Erfindung werden im Folgenden anhand der Beschreibung und der Zeichnung näher erläutert.

In der Zeichnung zeigen
- Fig. 1: eine schematische Schnittdarstellung des erfindungsgemäßen statisch-dynamischen Sichters zum Sichten von Aufgabegut,
- Fig. 2: eine Detailansicht im Bereich des Rotors sowie
- Fig. 3: ein Flussdiagramm einer Mahlanlage mit einem erfindungsgemäßen statisch-dynamischen Sichter zum Sichten von Aufgabegut.

Der in Fig. 1 dargestellte statisch-dynamische Sichter 100 zum Sichten von Aufgabegut 1 besteht im Wesentlichen aus einem statischen Sichter 2, der einen schräg zur Vertikalen ausgerichteten, von Sichtgas 3 durchströmten Belüftungsboden 4 aufweist sowie einem nachgeschalteten dynamischen Sichter 5, der wenigstens einen Rotor 6 mit horizontaler Rotorachse 7 umfasst.

Der statische Sichter 2 und der dynamische Sichter 5 sind in einem Gehäuse 8 angeordnet, das eine Einlassöffnung 9 zur Aufgabe des Aufgabegutes 1 auf dem Belüftungsboden 4 sowie eine Auslassöffnung 10 für das Grobgut aufweist. Weiterhin ist eine Auslassöffnung 11 für das mit Feingut beladende Sichtgas vorgesehen.

Der den dynamischen Sichter 5 umgebende Bereich des Gehäuses 8 ist als Gehäusespirale ausgebildet, so dass sich eine im Wesentlichen tangentiale Anströmung des Rotors ergibt (siehe Pfeile 12, 13). Das mit Feingut beladende Sichtgas strömt somit im dargestellten Ausführungsbeispiel im Wesentlichen im Uhrzeigersinn in die Gehäusespirale ein.

Die Drehrichtung 14 des Rotors 6 ist der Strömungsrichtung (Pfeile 12, 13) des Sichtgases in die Gehäusespirale entgegengesetzt, d.h. der Rotor dreht in der Darstellung gemäß Fig. 1 entgegen dem Uhrzeigersinn.

In der Detailansicht gemäß Fig. 2 ist zu ersehen, dass der Rotor 6 Rotorblätter aufweist, die derart angestellt sind, dass sie einen Winkel α von 10 bis 50°, vorzugsweise von 25 bis 35° zur radialen Richtung 16 aufweisen, in dem die Rotorblätter 15 an ihrem äußeren Umfang bezüglich der radialen Ausrichtung in Drehrichtung 14 des Rotors verstellt sind.

Beim Sichten wird der Rotor 6 in weiten Teilen tangential angeströmt, wobei sich durch die Drehrichtung des Rotors ein entgegengesetzt drehendes Zentrifugalfeld aufbaut. Dadurch entsteht für die Sichtluft (Pfeil 13) und die darin enthaltenen Partikel 1 a die Notwendigkeit einer scharfen Umlenkung aus der Richtung im Uhrzeigersinn in die entgegengesetzte Richtung. Als Ergebnis stellt sich ein signifikant besseres Sichtergebnis ein. Das Grobgut der dynamischen Stufe enthält dadurch deutlich weniger Feinanteile, wodurch der Durchsatz erheblich verbessert werden kann. Das mit der Sichtluft mitgenommene Grobgut gelangt um den Rotor herum und wird über einen Kanal 17 zur Auslassöffnung 10 abgeleitet. Gegebenenfalls könnte stattdessen eine separate Ableitung einer Mittelkornfraktion erfolgen.

Zur Optimierung der tangentialen Anströmung des Rotors 6 können im Bereich zwischen dem statischen 2 und dem dynamischen Sichter 5 Leitbleche 18 vorgesehen werden, die vorzugsweise verstellbar angeordnet sind. Die Leitbleche sind dabei so ausgerichtet, dass der größere Teil des Sichtluftvolumenstromes im Uhrzeigersinn in die Gehäusespirale einströmt. Lediglich ein kleinerer Teil wird gegen den Uhrzeigersinn eingezogen.

Die Sichteffizienz kann nochmals wesentlich gesteigert werden, wenn der Rotor 6 erheblich schneller dreht als bei üblicher Drehrichtung im Uhrzeigersinn, wodurch Turbulenzen erzeugt werden. Die Leistungsaufnahme des Rotors steigt dadurch entsprechend an. Die sich durch die höhere Drehzahl normalerweise einstellende höhere Produktfeinheit wird durch die angestellten Rotorblätter vermieden. Bei den der Erfindung zugrundeliegenden Versuchen hat sich ein Betrieb des Rotors 6 mit einer Umfangsgeschwindigkeit im Bereich von 15 bis 35 m/s, vorzugsweise im Bereich von 20 bis 30 m/s als besonders vorteilhaft erwiesen.

Der oben beschriebene statisch-dynamische Sichter 100 zum Sichten eignet sich zum Einsatz in einer Mahlanlage zusammen mit einer Mühle, insbesondere einer Gutbettwalzenmühle 200. Wie aus Fig. 3 zu ersehen ist, gelangt das grobe Gut aus der Vorrichtung 100 über die Auslassöffnung 10, gegebenenfalls zusammen mit Frischgut 19, in die Gutbettwalzenmühle 200. Das zerkleinerte Material wird über geeignete Fördermittel, beispielsweise ein Becherwerk, zur Einlassöffnung 9 der statisch-dynamische Sichter 100 zum Sichten des Aufgabegutes geleitet. Das Feingut wird über die Auslassöffnung 11 abgezogen und einem Abscheider 300 zur Trennung der Sichtluft vom Feingut zugeführt.

Mit dem oben beschriebenen statisch-dynamischen Sichter 100 zum Sichten von Aufgabegut lässt sich der Sichterwirkungsgrad der dynamischen Sichtstufe gegenüber herkömmlichen Sichtern, wie sie beispielsweise in der DE 10 2005 045 591 beschrieben sind, um 10% oder mehr steigern. Dadurch kann auch der Durchsatz und der elektrische Energiebedarf einer Mahlanlage mit Gutbettwalzenmühle erheblich verbessert werden.

## Patentansprüche

1. Statisch-dynamischer Sichter (100) zum Sichten von Aufgabegut (1) mit
a. einem statischen Sichter (2), der einen schräg zur Vertikalen ausgerichteten, von Sichtgas (3) durchströmten Belüftungsboden (4) aufweist,
b. einer Einlassöffnung (9) zur Aufgabe des Aufgabegutes (1) auf den Belüftungsboden (4),
c. einer Auslassöffnung (10) für das Grobgut,
d. einem nachgeschalteten dynamischen Sichter (5), der wenigstens einen Rotor (6) mit Rotorblättern (15) und horizontaler Rotorachse umfasst und
e. wenigstens einer Auslassöffnung (11) für das mit Feingut beladene Sichtgas
f. sowie einem Gehäuse (8), in dem der statische und der dynamische Sichter
angeordnet sind, wobei der den dynamischen Sichter (5) umgebende Bereich des Gehäuses als Gehäusespirale ausgebildet ist, so dass sich eine im Wesentlichen tangentiale Anströmung des Rotors (6) mit Sichtgas ergibt,
**dadurch gekennzeichnet, dass** die Rotorblätter (15) derart angestellt sind, dass sie einen Winkel (α) von 10 bis 50° zur radialen Richtung (16) aufweisen indem die Rotorblätter (15) an ihrem äußeren Umfang bezüglich der radialen Ausrichtung in Drehrichtung (14) des Rotors (6) verstellt sind und die Drehrichtung (14) des Rotors (6) der Strömungsrichtung des Sichtgases (3) in der Gehäusespirale entgegengesetzt ist.

2. Statisch-dynamischer Sichter nach Anspruch 1, **dadurch gekennzeichnet, dass** im Bereich zwischen dem statischen und dem dynamischen Sichter (2, 5) Leitbleche (18) zur Optimierung der tangentialen Anströmung des Rotors vorgesehen sind.

3. Statisch-dynamischer Sichter nach Anspruch 1, **dadurch gekennzeichnet, dass** wenigstens ein Leitblech (18) verstellbar angeordnet ist.

4. Verfahren zum Sichten von Aufgabegut (1) mit einem statisch-dynamischen Sichter zum Sichten (100) gemäß einem oder mehreren der Ansprüche 1 bis 3,
**dadurch gekennzeichnet, dass** der Rotor (6) mit einer Drehrichtung (14) betrieben wird, die der Strömungsrichtung des Sichtgases (3) in der Gehäusespirale entgegengesetzt ist.

5. Verfahren nach Anspruch 4 **dadurch gekennzeichnet, dass** der Rotor mit einer Umfangsgeschwindigkeit im Bereich von 15 bis 35 m/s betrieben wird.

6. Mahlanlage mit einer Mühle und einem statisch-dynamischen Sichter zum Sichten (100) gemäß einem oder mehreren der Ansprüche 1 bis 3.

7. Mahlanlage nach 6, **dadurch gekennzeichnet, dass** die Mühle durch eine Gutbettwalzenmühle (200) gebildet wird.

## Claims

1. Static-dynamic sifter (100) for sifting feedstock (1), comprising
a. a static sifter (2) having an aeration base (4) which is oriented at an angle to the vertical and through which sifting gas (3) flows,
b. an inlet opening (9) for feeding the feedstock (1) onto the aeration base (4),
c. an outlet opening (10) for the coarse material,
d. a dynamic sifter (5) which is arranged downstream and which comprises at least one rotor (6) having rotor blades (15) and a horizontal rotor axis,
e. at least one outlet opening (11) for the sifting gas charged with fine material,
f. and also a housing (8) in which the static and the dynamic sifter are arranged, the region of the housing surrounding the dynamic sifter (5) being in the form of a housing volute so that a tangential flow of sifting gas against the rotor (6) results,
**characterised in that** the rotor blades (15) are so set that they are at an angle (α) of from 10 to 50° to the radial direction (16) **in that** the rotor blades (15) are offset at their outer circumference relative to the radial orientation in the direction of rotation (14) of the rotor (6) and the direction of rotation (14) of the rotor (6) is counter to the direction of flow of the sifting gas (3) in the housing volute.

2. Static-dynamic sifter according to claim 1, **characterised in that** guide plates (18) for optimising the tangential flow against the rotor are provided in the region between the static and the dynamic sifter (2, 5).

3. Static-dynamic sifter according to claim 1, **characterised in that** at least one guide plate (18) is arranged in such a manner as to be adjustable.

4. Method for sifting feedstock (1) with a static-dynamic sifter for sifting (100) according to one or more of claims 1 to 3,
**characterised in that** the rotor (6) is operated with a direction of rotation (14) which is counter to the direction of flow of the sifting gas (3) in the housing volute.

5. Method according to claim 4, **characterised in that** the rotor is operated at a circumferential speed in the range of from 15 to 35 m/s.

6. Grinding installation having a mill and a static-dynamic sifter for sifting (100) according to one or more of claims 1 to 3.

7. Grinding installation according to claim 6, **characterised in that** the mill is formed by a material bed roller mill (200).

## Revendications

1. Séparateur (100) statique et dynamique pour séparer une matière d'alimentation (1), qui comprend
a. un séparateur statique (2) qui présente un organe de ventilation (4) incliné par rapport à la verticale, traversé par un gaz de séparation (3),
b. une ouverture d'admission (9) pour amener la matière d'alimentation (1) à l'organe de ventilation (4),
c. une ouverture d'évacuation (1) pour le la matière grossière,
d. un séparateur dynamique (5) monté en aval, qui présente au moins un rotor (6) avec des pales (15) et un axe horizontal, et
e. au moins une ouverture de sortie (11) pour le gaz de séparation chargé de matière fine,
f. de même qu'un carter (8) dans lequel sont agencés les séparateurs statique et dynamique, sachant que la partie du carter, qui entoure le séparateur dynamique (5) est réalisée sous la forme d'une volute, de telle sorte que le gaz de séparation frappe le rotor (6) de manière sensiblement tangentielle,
**caractérisé en ce que** les pales (15) du rotor sont agencées de telle sorte qu'elles forment un angle (α) de 10 ° à 50 ° par rapport à la direction radiale (16), tandis que les pales (15) du rotor sont décalées à leur périphérie externe, par rapport à la direction radiale, dans la direction de rotation (14) du rotor, et que la direction de rotation (14) du rotor (6) est opposée à la direction d'écoulement du gaz de séparation (3) dans la volute du carter.

2. Séparateur statique et dynamique selon la revendication 1, **caractérisé en ce que** des déflecteurs (18) sont prévus dans la région entre la séparateur statique et le séparateur dynamique (2, 5), pour optimiser l'incidence tangentielle sur le rotor.

3. Séparateur statique et dynamique selon la revendication 1, **caractérisé en ce qu'**au moins un déflecteur (18) est agencé de manière ajustable.

4. Procédé de séparation d'une matière d'alimentation (1) à l'aide d'un séparateur (100) statique et dynamique selon une ou plusieurs des revendications 1 à 3,
**caractérisé en ce que** le rotor (6) est entraîné dans une direction de rotation (14) qui est opposée à la direction d'écoulement du gaz de séparation (3) dans la volute du carter.

5. Procédé selon la revendication 4, **caractérisé en ce que** le rotor est entraîné à une vitesse périphérique de l'ordre de de 15 à 35 m/s.

6. Installation de broyage avec un broyeur et un séparateur (100) statique et dynamique pour séparer selon une ou plusieurs des revendications 1 à 3.

7. Installation de broyage selon la revendication 6, **caractérisé en ce que** la broyeur est constitué par un broyeur à cylindres à lit de matière (200).
